# EUROPÄISCHE PATENTSCHRIFT

(11) **EP 3 974 335 B1**
(45) Veröffentlichungstag und Bekanntmachung des Hinweises auf die Patenterteilung: **14.12.2022**
(21) Anmeldenummer: 20197670.1
(22) Anmeldetag: 23.09.2020
(51) Int. Cl.: B65D 19/12, B65D 19/10

(54) **LADUNGSTRÄGER**
LOAD CARRIER
PORTE-CHARGE

(43) Veröffentlichungstag der Anmeldung: 30.03.2022
(73) Patentinhaber: Schneider Transport- und Lagerbehälter GmbH & Co. KG, 35236 Breidenbach-Oberdieten (DE)
(72) Erfinder: Gelwer, Vitali, 35075 Gladenbach-Frohnhausen (DE)
(74) Vertreter: Keil & Schaafhausen Patentanwälte PartGmbB

(56) Entgegenhaltungen:
- WO-A1-03/018412
- WO-A1-2006/063775
- AU-A4- 2013 100 528
- DE-U1- 9 303 743
- DE-U1-202007 015 661
- JP-A- 2000 053 132
- US-A1- 2006 120 820

## Beschreibung

Die vorliegende Erfindung betrifft einen Ladungsträger mit einem Boden, einer Vorderwand, einer Rückwand, einer linken Seitenwand und einer rechten Seitenwand, wobei mindestens eine Seitenwand gegenüber dem Boden bewegbar ist, die Seitenwand schwenkbar mit dem Boden verbunden ist, wobei eine Federanordnung zwischen der Seitenwand und dem Boden angeordnet ist, die in Richtung einer Vergrößerung eines Winkels zwischen der Seitenwand und dem Boden wirkt.

Ein derartiger Ladungsträger ist beispielsweise aus AU 2013 100 528 A4 bekannt.

WO 2006/063775 A1 und DE 20 2007 015 661 U1 zeigen weitere Ladungsträger bei denen die Seitenwände, die Vorderwand und die Rückwand auf den Boden eingeklappt werden können.

Derartige Ladungsträger werden verwendet, um verpackte oder unverpackte Güter lagern und transportieren zu können. Sie werden üblicherweise mit einem Gabelstapler gehandhabt und sind für ein Ladungsgewicht von mehreren Hundert kg ausgelegt. Wenn die Seitenwände, die Vorderwand und die Rückwand durch Gitter gebildet sind, bezeichnet man derartige Ladungsträger auch vielfach als "Gitterboxen".

Wenn die in einem derartigen Ladungsträger enthaltenen Güter zu ihrem Bestimmungsort transportiert worden sind und der Ladungsträger entleert worden ist, muss er vielfach zwischengelagert werden, bis er wieder abgeholt werden kann. Um den Raum für die Zwischenlagerung möglichst kleinzuhalten, ist es bekannt, die Seitenwände, die Vorderwand und die Rückwand in den Boden einzustecken. Wenn der Ladungsträger nicht zur Aufnahme von Gütern gebraucht wird, kann man die entsprechenden Wände aus dem Boden herausziehen und auf dem Boden auflegen, so dass der zum Aufbewahren des Ladungsträgers benötigte Platz kleingehalten werden kann. Auch zum Transport von leeren Ladungsträgern wird dann weniger Transportraum benötigt.

Vielfach werden mehrere Ladungsträger übereinandergestapelt. Demenentsprechend müssen einige Wände, vielfach die Seitenwände, das Gewicht eines oder mehrerer auf ihnen ruhenden weiteren Ladungsträgern aufnehmen können. Die entsprechenden Wände müssen also entsprechend stabil ausgebildet sein. Dies führt dazu, dass das Herausziehen der Wände aus dem Boden oder das Einstecken der Wände in den Boden eine erhebliche Kraft erfordert, was das "Zusammenlegen" des Ladungsträgers aufwändig macht.

US 2006/0120820 A1 zeigt einen zusammenlegbaren Ladungsträger, bei dem die Seitenwände und die Rückwand etwa in ihrer Mitte ein Scharnier aufweisen, so dass die Höhe des Ladungsträgers etwa auf die Hälfte vermindert werden kann. Anstelle einer Vorderwand ist eine Leiste vorgesehen, an der Stauelemente befestigt sind. Die Leiste ist an zwei Trägern befestigt, die jeweils in zwei Hälften geteilt sind, wobei eine obere Hälfte durch eine Feder so belastet ist, dass sie in eine aufrechtstehende Position gedrängt wird.

JP 2000053132 A zeigt einen Ladungsträger, der zusammengelegt werden kann und im zusammengelegten Zustand gestapelt werden kann. Der Ladungsträger weist Eckführungen auf, die zueinander komplementäre Stapelgeometrien aufweisen.

WO 03/018412 A1 zeigt einen Ladungsträger, bei dem die Vorderwand, die Rückwand und/oder die Seitenwände aus Paneelen zusammengesetzt werden können. Die Paneele können dann mit einem Bodenelement zusammengesteckt werden.

DE 93 03 743 U1 beschreibt einen zusammenlegbaren Stapelbehälter, bei dem beim Stapeln obere Einheiten auf Eckpfosten der unteren Einheiten abgelegt werden.

Der Erfindung liegt die Aufgabe zugrunde, leere Ladungsträger auf einfache Weise aufbewahren und transportieren zu können.

Diese Aufgabe wird bei einem Ladungsträger der eingangs genannten Art dadurch gelöst, dass die Seitenwand in mindestens einer Eckführung schwenkbar gelagert ist, die über den Boden vorsteht und ein vom Boden abgewandtes oberes Ende und ein unteres Ende aufweist, wobei die Eckführung am oberen Ende eine erste Stapelgeometrie und am unteren Ende eine zweite Stapelgeometrie, die zur ersten Stapelgeometrie komplementär ist, aufweist, und die erste Stapelgeometrie auf der der Vorderwand zugewandten Seite einen Vorsprung aufweist, wobei die mindestens eine Eckführung eine verformbare Lasche aufweist, mit der ein Schwenkbereich für die Seitenwand einstellbar ist.

Bei einem derartigen Ladungsträger ist es nicht länger erforderlich, die Seitenwand oder die Seitenwände aus dem Boden herauszuziehen oder in den Boden hineinzustecken. Die entsprechende Seitenwand bleibt vielmehr mit dem Boden verbunden und kann auf einfache Weise auf den Boden heruntergeklappt werden. Der Kraftaufwand, der zum Herunterklappen oder auch zum Aufstellen der Seitenwand erforderlich ist, kann klein gehalten werden, weil die Federanordnung so zwischen dem Boden und der Seitenwand wirkt, dass die Seitenwand in Richtung auf ihre aufrechte Position vorgespannt ist.

Die zweite Stapelgeometrie weist auf der der Vorderwand zugewandten Seite eine Ausnehmung auf. Wenn nun mehrere leere Ladungsträger aufeinandergestapelt werden, dann kommt die zweite Stapelgeometrie eines oberen Ladungsträgers mit der ersten Stapelgeometrie eines unteren Ladungsträgers in Eingriff. Wenn dieser Eingriff an beiden Seitenwänden erfolgt, dann verhindert dieser Eingriff, dass sich die Eckführungen beim Anheben eines derartigen Stapels von leeren Ladungsträgern nach außen spreizen. Der obere Ladungsträger kommt also in einen formschlüssigen Eingriff mit dem unteren Ladungsträger. Damit kann man sicherstellen, dass auch eine größere Anzahl von Ladungsträgern, beispielsweise fünf oder mehr, aufeinandergestapelt und transportiert werden können. Die Lasche ist insbesondere dann von Vorteil, wenn die Eckführung mit dem Boden verschweißt ist. Beim Verschweißen von zwei Teilen lassen sich kleine Toleranzen nur bis zu einem gewissen Grad einhalten. Es besteht daher die Gefahr, dass die Eckführung ein Verschwenken der Seitenwand über die Lage senkrecht zum Boden hinaus erlaubt. Auch wenn diese Abweichung von der senkrechten Position nur einige wenige Grad betragen würde, könnte sich das negativ auf das Stapelverhalten der Ladungsträger auswirken. Die Lasche kann dann bei jedem Ladungsträger individuell so verformt werden, dass sie einen Anschlag bildet, bei dem die Seitenwand mit ausreichender Genauigkeit senkrecht zum Boden ausgerichtet ist. Die Lasche kann man beispielsweise dadurch bilden, dass man in die Eckführung eine H-förmige Ausstanzung einbringt.

Vorzugsweise erzeugt die Federanordnung ein Aufrichtmoment, das kleiner ist als ein Moment, das die Seitenwand bei einem vorbestimmten Winkel von mindestens 60° zwischen der Seitenwand und dem Boden erzeugt. Die Federanordnung ist also nicht in der Lage, die Seitenwand aus der Position, in der sie auf dem Boden abgelegt ist, in die aufrechte Position aufzurichten. Hier ist eine weitere Kraft erforderlich, die beispielsweise von einer Bedienungsperson aufgebracht werden kann. Die Federanordnung hält die Seitenwand erst dann in der aufrechten Position, in der sie senkrecht zum Boden ausgerichtet ist, wenn eine Bedienungsperson die Seitenwand nahezu vollständig aufgerichtet hat. Die Federanordnung kann hierzu beispielsweise eine oder mehrere Schenkelfedern aufweisen, die zwischen dem Boden oder einem mit dem Boden verbundenen Teil und der Seitenwand angeordnet ist. Die Federanordnung verhindert also nicht, dass die Seitenwand auf dem Boden aufgelegt wird. Sie unterstützt aber eine Bedienungsperson beim Aufrichten der Seitenwand, so dass die Bedienungsperson mit geringeren Kräften arbeiten kann.

Vorzugsweise ist die Seitenwand über einen Bolzen in der Eckführung gelagert, der einen vorbestimmten Abstand zum Boden aufweist. Damit kann man erreichen, dass man vor dem Ablegen der Seitenwand auf dem Boden bereits die Vorderwand und die Rückwand auf dem Boden ablegen kann. Die erste Seitenwand kann dann annähernd parallel zum Boden abgelegt werden. Die zweite Seitenwand kann dann auf der ersten Seitenwand abgelegt werden. Wenn die Bolzen beider Seitenwände den gleichen vorbestimmten Abstand zum Boden aufweisen, dann hat die zweite Seitenwand eine leichte Neigung, die aber akzeptabel ist.

Vorzugsweise bildet mindestens eine Eckführung eine Schwenkbegrenzung für die Seitenwand nach außen. Dies hat zwei Vorteile. Zum einen wird der "Aufbau" des Ladungsträgers aus dem zusammengeklappten Zustand erleichtert. Die Bedienungsperson klappt die entsprechende Seitenwand hoch, bis sie durch die Federanordnung in die aufrechte Position verschwenkt wird. Die Federanordnung kann die Seitenwand aber nicht weiter schwenken, als dies durch die Eckführung erlaubt wird. Die Seitenwand wird dann zuverlässig in der aufrechten Position gehalten. Wenn mehrere Ladungsträger übereinandergestapelt werden, dann verhindert die Eckführung weiterhin, dass die Seitenwände durch die Gewichtskraft eines oberen Ladungsträgers nach außen geschwenkt werden können. Damit lässt sich erreichen, dass ein Stapel aus zwei bis sechs beladenen Ladungsträgern gebildet werden kann, auch wenn die Ladungsträger mit dem maximalen Gewicht befüllt sind.

Vorzugsweise steht die Eckführung mit einer Länge über den Boden über, die größer ist als die Summe einer Höhe eines an der Unterseite des Bodens angeordneten Fußes und einer durch die auf dem Boden eingeklappten Seitenwand bestimmten Höhe. Gegebenenfalls muss man auch noch die durch die eingeklappte Vorderwand und die eingeklappte Rückwand bestimmte Höhe hinzurechnen. Mit einer derartigen Ausgestaltung wird erreicht, dass beim Stapeln von leeren Ladungsträgern die Kraftübertragung von einem oberen Ladungsträger auf einen unteren Ladungsträger nur über die Eckführung erfolgt. Der Fuß hat dann keinen kraftübertragenden Kontakt zu einer eingeklappten Seitenwand.

Vorzugsweise weist der Fuß mindestens eine Außenseite auf, die mit dem Bodden einen Winkel größer als 90° einschießt. Der Fuß ist also "konisch" ausgebildet, was das Einfädeln eines oberen Ladungsträgers in eine Position erleichtert, in der die Eckführung des oberen Ladungsträgers mit der Eckführung eines darunter befindlichen Ladungsträgers in Eingriff kommt.

Vorzugsweise ist die Seitenwand zwischen einer Eckführung und der Vorderwand einerseits und zwischen einer Eckführung und der Rückwand andererseits angeordnet. Die Vorderwand und die Rückwand verhindern dann, dass die Seitenwand wieder in Richtung auf den Boden klappen kann, wenn eine Gewichtskraft auf die Seitenwand ausgeübt wird, was beispielsweise beim Stapeln von mehreren Ladungsträgern der Fall ist.

Hierbei ist bevorzugt, dass die Vorderwand und/oder die Rückwand einen federnden Riegel aufweist, der in einer aufrechten Stellung von Vorderwand und/oder Rückwand in eine Ausnehmung an der Seitenwand einrastet, wobei der federnde Riegel in einem Rohr angeordnet ist. Das Rohr schützt den Riegel.

Der Riegel steht lediglich mit einem kleinen Abschnitt aus dem Rohr vor, der notwendig ist, um in die Ausnehmung einrasten zu können. Auch dieser Abschnitt kann, falls erforderlich, von einer verlängerten Wand des Rohres überdeckt sein, so dass der Riegel vor Witterungseinflüssen zumindest weitgehend geschützt ist.

Vorzugsweise bildet das Rohr einen vom Boden abgewandten Abschluss der Vorderwand oder der Rückwand. Dies hat den positiven Effekt, dass die Verbindung zwischen der Vorderwand bzw. der Rückwand und der Seitenwand durch den federnden Riegel und die Ausnehmung am oberen Ende der Vorderwand bzw. der Rückwand erfolgt, so dass sich eine sehr stabile Konstruktion ergibt.

Vorzugsweise weist der federnde Riegel einen Betätigungsvorsprung auf, der aus dem Rohr herausragt. Der Betätigungsvorsprung kann beispielsweise nach unten aus dem Rohr herausragen, wobei das Rohr hierzu eine Öffnung an seiner Unterseite aufweist. Damit ist auch der Betätigungsvorsprung weitgehend vor Witterungseinflüssen geschützt. Die Betätigung des federnden Riegels durch eine Bedienungsperson wird einfach gehalten.

Vorzugsweise sind die Vorderwand, die Rückwand und die beiden Seitenwände schwenkbar mit dem Boden verbunden, wobei die Vorderwand, die Rückwand und die beiden Seitenwände von der Seite des Ladungsträgers aus zugänglich sind, an der die Vorderwand angeordnet ist. Damit wird sowohl das Zusammenlegen eines leeren Ladungsträgers als auch das Aufrichten der Wände eines leeren Ladungsträgers einfach gehalten. Die Bedienungsperson kann von einer Seite aus auf alle Wände zugreifen. Wenn ein leerer Ladungsträger in einen Zustand gebracht werden soll, in dem er Güter aufnehmen kann, werden zunächst die Seitenwände hochgeklappt. Sie werden durch die Federanordnung in ihrer aufrechten Position gehalten. Die Bedienungsperson kann danach die Rückwand hochklappen und mit den Seitenwänden verbinden. Danach kann die Vorderwand hochgeklappt werden und mit den Seitenwänden verbunden werden. Das Zusammenlegen des Ladungsträgers ist genauso einfach. Man wird zunächst die Vorderwand auf den Boden einklappen und dann die Rückwand auf den Boden einklappen. Die Seitenwände bleiben durch die Federanordnung aufgerichtet, bis sie von der Bedienungsperson ebenfalls auf den Boden eingeklappt werden. Sobald die Seitenwände den vorbestimmten Winkel unterschritten haben, führt die Gewichtskraft der jeweiligen Seitenwand dazu, dass die Seitenwand auf dem Boden bzw. auf der bereits auf dem Boden abgelegten Vorderwand oder Rückwand abgelegt werden kann.

Vorzugsweise weisen die Seitenwände jeweils zwei Ecksäulen auf, die an ihrem vom Boden abgewandten Ende durch einen Querträger miteinander verbunden sind, wobei der Querträger eine Aufstandsfläche bildet, die zumindest im Bereich seiner Ecken zur Außenseite des Ladungsträgers durch einen Vorsprung begrenzt ist. Die Aufstandsfläche kann benutzt werden, um hier einen weiteren Ladungsträger abzustellen.

Die Erfindung wird im Folgenden anhand eines bevorzugten Ausführungsbeispiels in Verbindung mit der Zeichnung beschrieben. Hierin zeigen:
- Fig. 1: einen Ladungsträger im aufgebauten Zustand,
- Fig. 2: eine schematische Darstellung einer Federanordnung,
- Fig. 3: eine schematische Darstellung eines federnden Riegels,
- Fig. 4: eine schematische Darstellung eines zusammengeklappten Ladungsträgers mit einem darauf gestapelten aufgebauten Ladungsträger,
- Fig. 5: eine vergrößerte Detailansicht einer Eckführung,
- Fig. 6: einen vergrößerten Ausschnitt von Fig. 4 im Bereich der Eckfüh rung und
- Fig. 7: eine Abfolge von Schritten beim Zusammenlegen des Ladungsträgers.

Ein in Fig. 1 dargestellter Ladungsträger 1 weist einen Boden 2, eine Vorderwand 3, eine Rückwand 4, eine linke Seitenwand 5 und eine rechte Seitenwand 6 auf. Die Vorderwand 3 ist zweigeteilt und weist einen unteren Teil 7 und einen oberen Teil 8 auf, die über Scharniere 9 miteinander verbunden sind. Der untere Teil 7 der Vorderwand 3 ist über Scharniere 10 mit dem Boden 2 verbunden. In nicht näher dargestellter Weise ist die Rückwand 4 ebenfalls über Scharniere mit dem Boden 2 verbunden.

Auf der Unterseite des Bodens 2 sind vier Füße 11, 12, 13 angeordnet. Ein vierter Fuß ist nicht sichtbar. Mit den Füßen 11-13 kann der Ladungsträger 1 auf einem Fußboden oder dergleichen abgestellt werden. Die Füße 11-13 bewirken dann einen Freiraum unter dem Boden 2, in den ein Gabelstapler oder ein anderes Hubwerkzeug mit seiner Gabel oder mit einer Hubeinrichtung einfahren kann. Ein derartiger Ladungsträger, der aufgrund der Gitterstruktur der Wände 3-6 auch als "Gitterbox" bezeichnet werden kann, dient zur Lagerung und zum Transport von verpackten oder unverpackten Gütern, die in dem Bereich oberhalb des Bodens 2 eingelagert werden können, der von der Vorderwand 3, der Rückwand 4 und den beiden Seitenwänden 5, 6 umgrenzt ist. Der Ladungsträger 1 ist für die Aufnahme von Gütern mit einer Masse von mindestens 100 kg ausgelegt.

Der Boden 2 ist an seinen vier Ecken mit Eckführungen 14, 15, 16 versehen. Eine vierte Eckführung ist in Fig. 1 nicht sichtbar.

Die linke Seitenwand 5 ist in einer linken Eckführung 14 (die andere linke Eckführung ist nicht sichtbar) verschwenkbar gelagert. Die rechte Seitenwand 6 ist in den rechten Eckführungen 15, 16 schwenkbar gelagert. Da die beiden Seitenwände 5, 6 gleichartig gelagert sind, erfolgt die nachfolgende Erläuterung am Beispiel der linken Seitenwand 5.

Die schwenkbare Lagerung der linken Seitenwand 5 erfolgt über Bolzen 17, die in den Eckführungen 14 angeordnet sind. Die Bolzen 17 haben parallel zur Längserstreckung der Eckführung 14 einen gewissen Abstand zum Boden 2. Damit wird erreicht, dass beim Zusammenlegen des Ladungsträgers 1 die Vorderwand 3 und die Rückwand 4 auf dem Boden abgelegt werden können und die linke Seitenwand 5 auf der abgelegten Rückwand abgelegt werden kann und dennoch etwa parallel zum Boden 2 liegen kann.

Jede Eckführung 14 ist mit einer Feder 18 versehen, die beispielsweise als Schenkelfeder ausgebildet ist. Die Feder 18 stützt sich mit einem Schenkel 19 an einer Innenseite der Eckführung 14 und mit einem anderen Schenkel 20 an einer Ecksäule 21 der linken Seitenwand 5 ab, die als Rohr, beispielsweise als Vierkantrohr ausgebildet sein kann. Die Feder 18 wirkt dabei mit einem Moment auf die linke Seitenwand 5, das in Richtung einer Vergrößerung eines Winkels zwischen der Seitenwand 5 und dem Boden 2 gerichtet ist.

Die Feder 18 ist allerdings so dimensioniert, dass sie die linke Seitenwand 5 nicht aufrichten kann, wenn die linke Seitenwand 5 auf dem Boden 2 bzw. auf der bereits auf dem Boden 2 liegenden Vorderwand 3 und der Rückwand 4 abgelegt ist. Sie erleichtert jedoch ein Aufrichten der linken Seitenwand 5. Wenn die Seitenwand 5 genügend weit aufgerichtet worden ist, dann ist der Hebel zwischen dem Massenschwerpunkt der linken Seitenwand und einer durch den Bolzen 17 gebildeten Schwenkachse so gering, dass das von dem Massenschwerpunkt ausgeübte Moment kleiner ist als das von der Feder 18 in die entgegengesetzte Richtung ausgeübte Moment, so dass die Feder 18 die Seitenwand 5 in die aufrechte Position bewegt, in der sie senkrecht zum Boden 2 steht. Der Winkel, den die linke Seitenwand 5 mit dem Boden 2 einschließen muss, damit die Feder 18 die linke Seitenwand 5 letztendlich vollständig aufrichtet, beträgt mindestens 60°, vorzugsweise mindestens 75° und besonders bevorzugt mindestens 85°.

Die Eckführung 14 bildet einen Anschlag und damit eine Schwenkbegrenzung für die linke Seitenwand 5 nach außen. Die Feder 18 kann die linke Seitenwand 5 also nicht weiter verschwenken, als durch die Eckführung 14 ermöglicht wird.

Wie man anhand der Eckführungen 15, 16 erkennen kann, weist jede Eckführung 14-16 eine Lasche 22 auf, die beispielsweise durch eine H-förmige Ausstanzung gebildet ist. Diese Lasche 22 kann verformt werden, um einen Anschlag zu bilden, bei dem die entsprechende Seitenwand 5, 6 mit ausreichender Genauigkeit senkrecht zum Boden 2 ausgerichtet ist. Damit wird es möglich, die Eckführungen 14-16 mit dem Boden 2 zu verschweißen und trotzdem relativ kleine Toleranzen zu ermöglichen.

Die linke Seitenwand 5 weist neben der Ecksäule 21, die der Vorderwand 3 benachbart ist, eine zweite Ecksäule 23 auf, die der Rückwand 4 benachbart ist. Die beiden Ecksäulen 21, 23 sind durch einen Querträger 24 verbunden, der eine Aufstandsfläche 25 bildet, die nach außen, also zur Außenseite des Ladungsträgers 1, durch einen Vorsprung 26 begrenzt ist. Auf der Aufstandsfläche 25 kann man einen weiteren Ladungsträger absetzen, so dass man mehrere Ladungsträger 1 stapeln kann, und zwar auch im befüllten Zustand.

Fig. 3 zeigt schematisch in vergrößerter Darstellung, wie man die Vorderwand 3 mit der linken Seitenwand 5 verbindet.

Die linke Seitenwand 5 weist ein Riegelelement 27 mit einer Ausnehmung 28 auf. Das Riegelelement 27 weist eine abgeschrägte Vorderseite auf. In dieser Ausnehmung 28 kann ein federnder Riegel 29 einrasten, wenn die Vorderwand 3 hochgeklappt wird. Der Riegel 29 ist dabei in einem Rohr 30 geführt. Das Rohr 30 bildet einen oberen Abschluss der Vorderwand 3, genauer gesagt einen oberen Abschluss des oberen Teils 8 der Vorderwand 3.

Eine entsprechende Anordnung mit einem Rohr 32, in dem in nicht dargestellter Weise ein entsprechender Riegel angeordnet ist, ist für die Rückwand 4 vorgesehen. Auch hier kann der Riegel mit einer Ausnehmung an jeweils einer Seitenwand 5, 6 in Eingriff gebracht werden.

Fig. 4 zeigt schematisch einen Stapel aus einem zusammengelegten Ladungsträger 1, bei dem die linke Seitenwand 5 und die rechte Seitenwand 6 auf dem Boden 2 eingeklappt sind. Darüber befindet sich ein aufgestellter Ladungsträger, wobei die Eckführungen 14, 15 der beiden Ladungsträger miteinander in Eingriff gebracht worden sind. Die Übertragung einer Gewichtskraft von dem oberen Ladungsträger auf den unteren Ladungsträger erfolgt ausschließlich über die Eckführungen 14, 15.

Wie man anhand der rechten Eckführung 15 (bezogen auf die Darstellung der Fig. 6 erkennen kann), steht die Eckführung 15 mit einer Länge über den Boden 2 über, die größer ist als die Summe einer Höhe eines an der Unterseite des Bodens 2 angeordneten Fußes 12 und einer Höhe, die durch die auf dem Boden eingeklappten Wände, nämlich Vorderwand 3, Rückwand 4 und Seitenwände 5, 6 bestimmt ist. Dementsprechend kommt der Fuß 12 des oberen Ladungsträgers nicht in kraftübertragenden Kontakt mit der Seitenwand 6 des unteren Ladungsträgers.

Fig. 5 zeigt perspektivisch eine etwas vergrößerte Darstellung der Eckführungen 15 der beiden Ladungsträger vor dem Moment, in dem sie miteinander in Eingriff gebracht werden. Die Eckführung 15 weist eine erste Stapelgeometrie 33 an ihrer Oberseite auf, d.h. an der Seite, die vom Boden 2 abgewandt ist. Weiterhin weist sie am anderen Ende eine zweite Stapelgeometrie 34 auf. Die beiden Stapelgeometrien 33, 34 sind komplementär zueinander ausgebildet, d.h. die zweite Stapelgeometrie 34 des oberen Ladungsträgers passt genau in die erste Stapelgeometrie 33 des unteren Ladungsträgers.

Die erste Stapelgeometrie 33 weist an der Seite, die parallel zur Vorderwand 3 verläuft, einen Vorsprung 35, der der Vorderwand 3 benachbart ist, und eine Ausnehmung 36 auf, die außen auf der von der Vorderwand 3 abgewandten Seite angeordnet ist. Ein entsprechender Vorsprung 37 und eine entsprechende Ausnehmung 38 ist an der Seite angeordnet, die parallel zur rechten Seitenwand 6 verläuft. In entsprechender Weise weist die zweite Stapelgeometrie einen Vorsprung 39 auf, der mit der Ausnehmung 36 in Eingriff kommt, und eine Ausnehmung 40, in die der Vorsprung 35 der ersten Stapelgeometrie 33 in Eingriff kommt.

Wenn die beiden Stapelgeometrien 33, 34 miteinander in Eingriff gebracht worden sind, wie dies in Fig. 6 zu erkennen ist, dann verhindert die zweite Stapelgeometrie 34, dass sich das obere Ende der Eckführung 15 nach außen verlagern kann. Eine derartige Situation kann auftreten, wenn ein Gabelstapler oder ein anderes Hubwerkzeug unter den Boden 2 greift und den zusammengeklappten Ladungsträger mit darüber befindlichen Ladungsträgern anhebt. Die Kombination der beiden Stapelgeometrien 33, 34 verhindert eine derartige Situation, also eine Vergrößerung des Abstands der oberen Enden der Eckführungen 14, 15, das auch als "Spreizen" der Eckführungen 14, 15 bezeichnet werden kann, so dass der Stapel von mehreren Ladungsträgern nicht in sich zusammenfallen kann.

Wie man in Fig. 4 erkennen kann, weisen die Füße 11, 12 Außenseiten 41, 42 auf, die mit dem Boden 2 einen Winkel größer als 90° einschließen. Dies erleichtert es, die Eckführungen 15 von aufeinandergestapelten Ladungsträgern miteinander in Eingriff zu bringen.

Das Zusammenlegen eines Ladungsträgers 1 soll nun anhand von Fig. 7 erläutert werden.

Eine Bedienungsperson 43 löst zunächst die Verriegelung zwischen dem oberen Teil 8 der Vorderwand 3 und den Ecksäulen 21 der beiden Seitenwände 5, 6 und klappt diesen Teil 8 nach vorne (Fig. 7b). Danach kann die Vorderwand 3 auf dem Boden 2 abgelegt werden (Fig. 7c). Da die Vorderwand 3 nun nicht mehr störend im Weg ist, hat die Bedienungsperson 43 Zugriff auf die Rückwand 4. Die Bedienungsperson 43 kann nun die Verriegelung zwischen der Rückwand 4 und den Seitenwänden 5, 6 lösen und die Rückwand 4 ebenfalls auf dem Boden 2 ablegen (Fig. 7d). Danach kann die Bedienungsperson 43 die beiden Seitenwände 5, 6 auf die Rückwand 4 einschwenken und dort ablegen, so dass sich letztendlich eine Anordnung ergibt, die in Seitenansicht in Fig. 4 dargestellt ist.

Der "Aufbau" des Ladungsträgers erfolgt in umgekehrter Reihenfolge. Die Bedienungsperson richtet zunächst die beiden Seitenwände 5, 6 auf, wobei für diese Aufrichten eine relativ geringe Kraft erforderlich ist, weil das Aufrichten durch die durch die Federn 18 gebildete Federanordnung unterstützt wird. Sobald die Seitenwände 5, 6 aufgerichtet worden sind, bleiben sie in der aufrechten Stellung stehen, weil sie durch die Federn 18 gegen die Eckführungen 14-16 gehalten werden. Die Bedienungsperson 43 kann dann die Rückwand 4 aufrichten und mit den Seitenwänden 5, 6 verriegeln. Danach kann die Bedienungsperson 43 den unteren Teil 7 der Vorderwand 3 hochklappen, wobei der untere Teil 7 an Anschlägen 44 zur Anlage kommt, die an den Ecksäulen 21 vorgesehen sind. Danach klappt die Bedienungsperson den oberen Teil 8 der Vorderwand 3 in die aufrechte Position und verriegelt sie mit den Seitenwänden 5, 6.

## Patentansprüche

1. Ladungsträger (1) mit einem Boden (2), einer Vorderwand (3), einer Rückwand (4), einer linken Seitenwand (5) und einer rechten Seitenwand (6), wobei mindestens eine Seitenwand (5, 6) gegenüber dem Boden (2) bewegbar ist, wobei die mindestens eine Seitenwand (5, 6) schwenkbar mit dem Boden (2) verbunden ist, wobei eine Federanordnung (18) zwischen der mindestens einen Seitenwand (5, 6) und dem Boden (2) angeordnet ist, die in Richtung einer Vergrößerung eines Winkels zwischen der mindestens einen Seitenwand (5, 6) und dem Boden (2) wirkt, wobei die mindestens eine Seitenwand (5, 6) in mindestens einer Eckführung (14-16) schwenkbar gelagert ist, die über den Boden (2) vorsteht und ein vom Boden (2) abgewandtes oberes Ende und ein unteres Ende aufweist, **dadurch gekennzeichnet, dass** die mindestens eine Eckführung (14-16) am oberen Ende eine erste Stapelgeometrie (33) und am unteren Ende eine zweite Stapelgeometrie (34), die zur ersten Stapelgeometrie (33) komplementär ist, aufweist, und die erste Stapelgeometrie (33) auf der der Vorderwand zugewandten Seite einen Vorsprung (35) aufweist, wobei die mindestens eine Eckführung (14-16) eine verformbare Lasche (22) aufweist, mit der ein Schwenkbereich für die mindestens eine Seitenwand (5, 6) einstellbar ist.

2. Ladungsträger nach Anspruch 1, **dadurch gekennzeichnet, dass** die Federanordnung (18) ein Aufrichtmoment erzeugt, das kleiner ist als ein Moment, das die mindestens eine Seitenwand (5, 6) bei einem vorbestimmten Winkel von mindestens 60° zwischen der mindestens einen Seitenwand (5, 6) und dem Boden (2) erzeugt.

3. Ladungsträger nach Anspruch 1 oder 2, **dadurch gekennzeichnet, dass** die
mindestens eine Seitenwand (5, 6) über einen Bolzen (17) in der mindestens einen Eckführung (14-16) gelagert ist, der einen vorbestimmten Abstand zum Boden (2) aufweist.

4. Ladungsträger nach einem der Ansprüche 1 bis 3, **dadurch gekennzeichnet, dass** die mindestens eine Eckführung (14-16) eine Schwenkbegrenzung für die mindestens eine Seitenwand (5, 6) nach außen bildet.

5. Ladungsträger nach einem der Ansprüche 1 bis 4, **dadurch gekennzeichnet,**
**dass** die mindestens eine
Eckführung (14-16) mit einer Länge über den Boden (2) übersteht die größer ist als die Summe einer Höhe eines an der Unterseite des Bodens (2) angeordneten Fußes (11-13) und einer durch die auf den Boden (2) eingeklappte Seitenwand (5, 6) bestimmten Höhe.

6. Ladungsträger nach Anspruch 5, **dadurch gekennzeichnet, dass** der Fuß (11-13) mindestens eine Außenseite (41) aufweist, die mit dem Boden (2) einen Winkel größer als 90° einschließt.

7. Ladungsträger nach einem der Ansprüche 1 bis 6, **dadurch gekennzeichnet, dass** die mindestens eine Seitenwand (5, 6) zwischen einer Eckführung (14-16) und der Vorderwand (3) einerseits und zwischen einer Eckführung (14-16) und der Rückwand (4) andererseits angeordnet ist.

8. Ladungsträger nach Anspruch 7, **dadurch gekennzeichnet, dass** die Vorderwand (3) und/oder die Rückwand (4) einen federnden Riegel (29) aufweist, der in einer aufrechten Stellung von Vorderwand (3) und/oder Rückwand (4) in eine Ausnehmung (28) an der mindestens einen Seitenwand (5, 6) einrastet, wobei der federnde Riegel (29) in einem Rohr (30) angeordnet ist.

9. Ladungsträger nach Anspruch 8, **dadurch gekennzeichnet, dass** das Rohr (30) einen vom Boden (2) abgewandten Abschluss der Vorderwand (3) oder der Rückwand (4) bildet.

10. Ladungsträger nach Anspruch 8 oder 9, **dadurch gekennzeichnet, dass** der federnde Riegel (29) einen Betätigungsvorsprung (31) aufweist, der aus dem Rohr (30) herausragt.

11. Ladungsträger nach einem der Ansprüche 1 bis 10, **dadurch gekennzeichnet, dass** die Vorderwand (3), die Rückwand (4) und die beiden Seitenwände (5, 6) schwenkbar mit dem Boden (2) verbunden sind, wobei die Vorderwand (3), die Rückwand (4) und die beiden Seitenwände (5, 6) von der Seite des Ladungsträgers (1) aus zugänglich sind, an der die Vorderwand (3) angeordnet ist.

12. Ladungsträger nach einem der Ansprüche 1 bis 11, **dadurch gekennzeichnet, dass** die Seitenwände (5, 6) jeweils zwei Ecksäulen (21, 23) aufweisen, die an ihrem vom Boden (2) abgewandten Ende durch einen Querträger (24) miteinander verbunden sind, wobei der Querträger (24) eine Aufstandsfläche (25) bildet, die zumindest im Bereich seiner Ecken zur Außenseite des Ladungsträgers (1) durch einen Vorsprung (26) begrenzt ist.

## Claims

1. Load carrier (1) having a bottom (2), a front wall (3), a rear wall (4), a left side wall (5) and a right side wall (6), wherein at least one side wall (5, 6) is moveable relative to the bottom (2), wherein the at least one side wall (5, 6) is pivotably connected to the bottom (2), wherein a spring arrangement (18) is arranged between the at least one side wall (5, 6) and the bottom (2), which spring arrangement (18) acts in the direction of an increase of an angle between the at least one side wall (5, 6) and the bottom (2), wherein the at least one side wall (5, 6) is pivotably mounted in at least one corner guide (14-16), which projects above the bottom (2) and has an upper end facing away from the bottom (2) and a lower end, **characterized in that** the at least one corner guide (14-16) has a first stacking geometry (33) at the upper end and a second stacking geometry (34) at the lower end which is complementary to the first stacking geometry (33), and the first stacking geometry (33) has a projection (35) on the side facing the front wall, the at least one corner guide (14-16) having a deformable tab (22) with which a pivoting range for the at least one side wall (5, 6) can be set.

2. Load carrier according to claim 1, **characterized in that** the spring arrangement (18) generates an erection moment that is smaller than a moment that the at least one side wall (5, 6) generates at a predetermined angle of at least 60° between the at least one side wall (5, 6) and the bottom (2).

3. Load carrier according to claim 1 or 2, **characterized in that** the at least one side wall (5, 6) is mounted in the at least one corner guide (14-16) via a bolt (17) which has a predetermined distance to the bottom (2).

4. Load carrier according to any of claims 1 to 3, **characterized in that** the at least one corner guide (14-16) forms a swivel limitation for the at least one side wall (5, 6) towards the outside.

5. Load carrier according to any of claims 1 to 4, **characterized in that** the at least one corner guide (14-16) protrudes over the bottom (2) with a length which is greater than the sum of a height of a foot (11-13) arranged on the underside of the bottom (2) and a height determined by the side wall (5, 6) folded onto the bottom (2).

6. Load carrier according to claim 5, **characterized in that** the foot (11-13) has at least one outer side (41) which forms an angle greater than 90° with the bottom (2).

7. Load carrier according to any of claims 1 to 6, **characterized in that** the at least one side wall (5, 6) is arranged between a corner guide (14-16) and the front wall (3) on the one hand and between a corner guide (14-16) and the rear wall (4) on the other hand.

8. Load carrier according to claim 7, **characterized in that** the front wall (3) and/or the rear wall (4) has a resilient latch (29), which, in an upright position of the front wall (3) and/or the rear wall (4), engages in a recess (28) on the at least one side wall (5, 6), the resilient latch (29) being arranged in a tube (30).

9. Load carrier according to claim 8, **characterized in that** the tube (30) forms a termination of the front wall (3) or the rear wall (4) facing away from the front wall (2).

10. Load carrier according to claim 8 or 9, **characterized in that** the resilient latch (29) has an actuating projection (31) projecting from the tube (30).

11. Load carrier according to any of claims 1 to 10, **characterized in that** the front wall (3), the rear wall (4) and the two side walls (5, 6) are pivotably connected to the bottom (2), the front wall (3), the rear wall (4) and the two side walls (5, 6) being accessible from the side of the load carrier (1) on which the front wall (3) is arranged.

12. Load carrier according to any of claims 1 to 11, **characterized in that** the side walls (5, 6) each have two corner columns (21, 23) which are connected to one another at their end facing away from the bottom (2) by a cross member (24), the cross member (24) forming a contact surface (25) which is bounded by a projection (26) at least in the region of its corners toward the outside of the load carrier.

## Revendications

1. Porte-charge (1), pourvu d'un fond inférieur (2), d'une paroi avant (3), d'une paroi arrière (4), d'une paroi latérale (5) gauche et d'une paroi latérale (6) droite, au moins une paroi latérale (5, 6) étant mobile par rapport au fond inférieur (2), l'au moins une paroi latérale (5, 6) étant assemblée de manière pivotante avec le fond inférieur (2), un ensemble à ressort (18) qui agit dans la direction d'un agrandissement d'un angle compris entre l'au moins une paroi latérale (5, 6) et le fond inférieur (2) étant placé entre l'au moins une paroi latérale (5, 6) et le fond inférieur (2), l'au moins une paroi latérale (5, 6) étant logée de manière pivotante dans au moins un guidage d'angle (14 à 16) qui déborde par-dessus le fond inférieur (2) et qui comporte une extrémité supérieure opposée au fond inférieur (2) et une extrémité inférieure, **caractérisé en ce que** l'au moins un guidage d'angle (14 à 16) présente sur l'extrémité supérieure une première géométrie d'empilage (33) et sur l'extrémité inférieure une deuxième géométrie d'empilage (34), qui est complémentaire de la première géométrie d'empilage (33), et la première géométrie d'empilage (33) comporte sur le côté qui fait face à la paroi avant une saillie (35), l'au moins un guidage d'angle (14 à 16) comportant une patte (22) déformable, à l'aide de laquelle une plage de pivotement pour l'au moins une paroi latérale (5, 6) est réglable.

2. Porte-charge selon la revendication 1, **caractérisé en ce que** l'ensemble à ressort (18) génère un couple de redressement qui est inférieur à un couple que l'au moins une paroi latérale (5, 6) génère avec un angle prédéfini d'au moins 60° entre l'au moins une paroi latérale (5, 6) et le fond inférieur (2).

3. Porte-charge selon la revendication 1 ou 2, **caractérisé en ce que** l'au moins une paroi latérale (5, 6) est logée par l'intermédiaire d'un boulon (17) dans lequel est logé au moins un guidage d'angle (14 à 16), qui présente un écart prédéfini par rapport au fond inférieur (2).

4. Porte-charge selon l'une quelconque des revendications 1 à 3, **caractérisé en ce que** l'au moins un guidage d'angle (14 à 16) constitue une limite de pivotement vers l'extérieur pour l'au moins une paroi latérale (5, 6).

5. Porte-charge selon l'une quelconque des revendications 1 à 4, **caractérisé en ce que** l'au moins un guidage d'angle (14 à 16) déborde par-dessus le fond inférieur (2) d'une longueur qui est supérieure à la somme d'une hauteur d'un pied (11 à 13) placé sur la face inférieure du fond inférieur (2) et d'une hauteur déterminée par la paroi latérale (5, 6) rabattue sur le fond inférieur (2).

6. Porte-charge selon la revendication 5, **caractérisé en ce que** le pied (11 à 13) comporte au moins une face extérieure (41) qui inclut avec le fond inférieur (2) un angle supérieur à 90°.

7. Porte-charge selon l'une quelconque des revendications 1 à 6, **caractérisé en ce que** l'au moins une paroi latérale (5, 6) est placée d'une part entre un guidage d'angle (14 à 16) et la paroi avant (3) et d'autre part entre un guidage d'angle (14 à 16) et la paroi arrière (4).

8. Porte-charge selon la revendication 7, **caractérisé en ce que** la paroi avant (3) et / ou la paroi arrière (4) comporte un verrou (29) élastique, qui lorsque la paroi avant (3) et / ou la paroi arrière (4) est en position debout, s'enclenche dans un évidement (28) sur l'au moins une paroi latérale (5, 6), le verrou (29) élastique étant placé dans un tube (30).

9. Porte-charge selon la revendication 8, **caractérisé en ce que** le tube (30) constitue une terminaison opposée au fond inférieur (2) de la paroi avant (3) ou de la paroi arrière (4).

10. Porte-charge selon la revendication 8 ou 9, **caractérisé en ce que** le verrou (29) élastique comporte une saillie d'actionnement (31) qui saillit hors du tube (30).

11. Porte-charge selon l'une quelconque des revendications 1 à 10, **caractérisé en ce que** la paroi avant (3), la paroi arrière (4) et les deux parois latérales (5, 6) sont assemblées de manière pivotante avec le fond inférieur (2), la paroi avant (3), la paroi arrière (4) et les deux parois latérales (5, 6) étant accessibles par le côté du porte-charge (1) sur lequel est placée la paroi avant (3).

12. Porte-charge selon l'une quelconque des revendications 1 à 11, **caractérisé en ce que** les parois latérales (5, 6) comportent chacune deux colonnes d'angle (21, 23), qui sur leur extrémité opposée au fond inférieur (2) sont assemblées l'une à l'autre par une traverse (24), la traverse (24) constituant une surface au sol (25) qui au moins dans la zone de ses angles est délimitée vers la face extérieure du porte-charge (1) par une saillie (26).
